# EUROPÄISCHE PATENTANMELDUNG

(11) **EP 2 314 767 A1**
(43) Veröffentlichungstag der Anmeldung: **27.04.2011**
(21) Anmeldenummer: 10187435.2
(22) Anmeldetag: 13.10.2010
(51) Int. Cl.: D21H 23/22, D21H 23/78, B05C 5/02

(54) **Beschichtungsvorrichtung**

(30) Priorität: 20.10.2009 DE 102009045823
(71) Anmelder: Voith Patent GmbH, 89522 Heidenheim (DE)
(72) Erfinder: Kuchinke, Thomas, 73529, Schwäbisch Gmünd (DE); Fischer, Franz, 89567, Sontheim/Brenz (DE); Dr. Kustermann, Martin, 89522, Heidenheim (DE)

(57) **Zusammenfassung**

Die Erfindung betrifft eine Vorrichtung zur Beschichtung einer laufenden Papier-, Karton- oder anderen Faserstoffbahn (6), aufweisend ein Auftragsaggregat (2) mit einer in Querrichtung (Q) des Auftragsaggregates (2) verlaufenden durchgehenden Schlitzöffnung (2.1), wobei das Auftragsaggregat (2) einer laufenden Gegenfläche (4 zugeordnet ist und aufweisend wenigstens einen Formatbegrenzer (8) zur Einstellung einer gewünschten Breite der Beschichtung bzw. Zone des Auftrags, wobei der wenigstens eine Formatbegrenzer (8) am Auftragsaggregat (2), beispielsweise in der Schlitzöffnung (2.1) angeordnet ist. Erfindungsgemäß ist wenigstens ein Abdeckelement (9) vorgesehen, welches in radialer Richtung gesehen zwischen Schlitzöffnung (2.1) des Auftragsaggregates (2) und der zu beschichtenden Bahn (6) und in Querrichtung (Q) gesehen, einen Bereich zwischen Formatbegrenzer (8) und einer minimalen Bahnbreite (PB*) zumindest teilweise überdeckt und dass außerdem wenigstens eine Befeuchtungseinrichtung (10) zur Abgabe eines Befeuchtungsmittels (11) zur Befeuchtung der Gegenfläche (4) vorhanden ist.

## Beschreibung

Die Erfindung betrifft eine Vorrichtung zur Beschichtung einer laufenden Papier-, Karton- oder anderen Faserstoffbahn, aufweisend ein Auftragsaggregat mit einer in Querrichtung des Auftragsaggregates verlaufenden durchgehenden Schlitzöffnung, wobei das Auftragsaggregat einer laufenden Gegenfläche zugeordnet ist und aufweisend wenigstens einen Formatbegrenzer zur Einstellung einer gewünschten Breite der Beschichtung bzw. Zone des Auftrags, wobei der wenigstens eine Formatbegrenzer am Auftragsaggregat, beispielsweise in der Schlitzöffnung angeordnet ist,

Eine gattungsgemäße Auftragseinrichtung, d.h. eine Freistrahldüseneinrichtung, ist beispielsweise aus der DE- U1 296 13687.5 bekannt.

Die Auftragseinrichtung dient dem direkten oder indirekten Auftragen eines Auftragsmediums, z.B. Streichfarbe, auf die laufende Bahn, wobei die Auftragseinrichtung einen dem Beschichten dienenden Dosierspalt umfasst. Um die Auftragsbreite genau festlegen zu können, sind in diesem Dosierspalt an seinen beiden Enden (führer- und triebseitig) jeweils ein so genannter Formatbegrenzer angeordnet.

Eine solche Auftragseinrichtung trägt zur Erreichung der notwendigen Qualität des Auftrags im Überschuss auf. Deshalb ist der Auftragseinrichtung ein Rakelelement, in Form eines Blades oder Rakelstabes nachgeordnet, mit dem das aufgetragene Beschichtungsmedium auf das gewünschte Strichgewicht gebracht wird, d.h. dosiert wird.

Diese Auftragseinrichtung hat aber den Nachteil, dass die Bahnbreite nur in engen Grenzen variiert werden kann. Ursache hierfür ist, dass die Querverteilung nur für eine enge Variation der Papierbahnbreite hydraulisch optimal ausgelegt werden kann. Je breiter die Formatbegrenzer ausgebildet sind, d.h. je breiter die Auftragsmedienzufuhr (über die Schlitzweite der Auftragsdüse gesehen) begrenzt wird, desto ungünstiger ändern sich die Strömungsverhältnisse im Auftragsbereich. Die Strömungsverhältnisse ändern sich derart, dass einerseits Zonen mit geringerer bis stehender Strömung, also "tote Ecken" entstehen. Andererseits können wiederum Zonen mit höherer Strömungsgeschwindigkeit entstehen. Dies kann zu einem höchst unerwünschten, ungleichmäßigem Auftrag führen.

Zusätzlich entstehen in den toten Ecken Ablagerungen, die dann wiederum zu einem höheren Reinigungsaufwand führen oder ebenfalls zu Strichfehlern führen, weil sich die Ablagerungen von Zeit zu Zeit ablösen und z.B. in Form von Agglomeraten der Bladedosierung zugeführt werden und dort zu Rakelstreifen führen.

Konkret führt das dazu, dass z.B. eine Auftragseinrichtung optimal für eine Variation der bahnbreite von +/- 100mm bei einer Bahnbreite von z.B. vier Metern ausgelegt werden kann. Im Fall einer erforderlichen geringeren Bahnbreite von lediglich zwei Metern am selben Coater (Auftragseinrichtung) treten jedoch die vorstehend genannten Nachteile auf.

Es ist daher Aufgabe der Erfindung, eine verbesserte Aufragseinrichtung anzugeben, die für einen weiten Bereich unterschiedlicher Bahnbreiten einsetzbar ist und mit der die genannten Nachteile nicht auftreten.

Die Aufgabe wird mit den Merkmalen des Anspruches 1 gelöst. Erfindungsgemäß ist vorgesehen, das wenigstens ein Abdeckelement vorgesehen ist, welches in radialer Richtung gesehen zwischen Schlitzöffnung des Auftragsaggregates und der zu beschichtenden Bahn und in Querrichtung gesehen, einen Bereich zwischen Formatbegrenzer und einer minimalen Bahnbreite zumindest teilweise überdeckt und dass außerdem wenigstens eine Befeuchtungseinrichtung zur sektionierten Abgabe eines Befeuchtungsmittels zur Befeuchtung der Gegenfläche vorhanden ist.

Durch diese erfindungsgemäße Ausbildung ist es erstmals möglich, dieselbe Auftragsvorrichtung, bzw. denselben Coater für extrem unterschiedliche Bahnbreiten zu verwenden. Bisher musste für jede Bahnbreite ein komplett neuer Coater konzipiert werden, was enorm hohe Investitionskosten bedeutet. Deshalb ist die erfindungsgemäße Vorrichtung prinzipiell auch für ein "bahnbreites Streichen" einsetzbar.

Die erfindungsgemäße Vorrichtung kann mit der wenigstens einen Befeuchtungseinrichtung die Gegenfläche/Gegenwalze bei Direktauftrag oder auch Auftragswalzenoberfläche bei indirektem Auftrag befeuchten und somit ein Trockenlaufen des Rakelelementes vermeiden. Die Standzeit der Gegenfläche, die auch eine Auftragswalze oder ein Auftragsband sein kann, lässt sich dadurch erhöhen.

Als Auftragsaggregate sind alle denkbaren, an sich bekannten kontaktlos wirkenden Streichaggregate einsetzbar. Insbesondere ist an Freistrahl-Auftragswerke und Vorhang-Auftragswerke gedacht, die jeweils eine durchgehende Schlitzdüse aufweisen und mit Formatbegrenzern in ihrer Auftragsbreite veränderbar sind. Hier würden sich bei breiter Formatbegrenzung ohne Anwendung der Erfindung die eingangs geschilderten Nachteile mit zu hohen bzw. ungleichmäßigen Strömungen des Auftragsmediums ergeben.

Im Rahmen der Erfindung, insbesondere bei Freistrahlauftragswerken, ist vorgesehen, dass dem Auftragsaggregat ein Rakelelement zur Dosierung der aufgebrachten Schicht auf das gewünschte Strichgewicht nachgeordnet ist. Ein solches Rakelelement kann eine an die Gegenfläche angepresste Rakelklinge (Blade) oder aber auch ein rotierender Rakelstab sein.

Zum Auffangen und Rückführen des nicht an die Gegenfläche bzw. die Bahn gelangenden sowie vom Rakelelement abgestreiften Auftragsmediums dient ein Auffangelement. Dieses Auffangelement reicht vom Auftragsaggregat bis zum Rakelelement. Das Auffangelement kann geteilt sein in ein Auffangblech und eine Rücklaufrinne, so dass beide Teile entweder als Kombination einsetzbar sind, oder auch jeweils einzeln verwendet werden können.

In bestimmten Fällen kann es zweckmäßig sein, wenn das Rakelelement größer, d.h. länger ist als die Breite der Bahn bzw. in Etwa der Länge der Gegenfläche entspricht.

Bei sehr geringen Bahnbreiten hingegen kann das Rakelelement auch kleiner als die Länge der Gegenfläche ausgeführt sein.

Im letztgenannten Fall und auch in dem Fall, wenn das Rakelelement als Klinge ausgebildet ist, ist es zweckmäßig sie an ihren Enden mit gerundeten Ecken, d.h. Abrundungen zu versehen. Dadurch vermeidet man Beschädigungen des Walzenbezugs bzw. verringert ein Einlaufen des empfindlichen Bezuges.

Nachfolgend wird die Erfindung anhand eines Ausführungsbeispieles näher erläutert.

Es zeigen in schematischer Darstellung:
- **Figur 1:**: eine erfindungsgemäße, in der Seitenansicht schematisch dargestellte Beschichtungsvorrichtung ,
- **Figur 2**:: eine Draufsicht der erfindungsgemäßen Beschichtungsvorrichtung von Figur 1 in einer ersten Variante,
- **Figur 3:**: eine Draufsicht der erfindungsgemäßen Beschichtungsvorrichtung von Figur 1 in einer zweiten Variante,
- **Figur 4:**: eine Draufsicht der erfindungsgemäßen Beschichtungsvorrichtung von Figur 1 in einer dritten Variante,

In den Figuren sind jeweils für gleiche Bauteile gleiche Bezugszeichen vorgesehen. In der **Figur 1** ist eine Vorrichtung 1 zur Beschichtung einer laufenden Papier-, Karton oder anderen Faserstoffbahn schematisch in der Seitenansicht dargestellt.

Die Vorrichtung 1 weist ein Auftragsaggregat 2 sowie ein nachgeordnetes Rakelelement 3 auf. Das Auftragsaggregat 2 und das Rakelelement 3 sind einer in Pfeilrichtung R laufenden Gegenfläche 4 in Form einer Walze, die als Gegenwalze bezeichnet wird, zum direkten Auftrag eines flüssigen bis pastösen Mediums 5 auf eine Papier-, Karton oder andere Faserstoffbahn 6 zugeordnet. Das zumeist im Überschuss aufgebrachte Auftragsmedium 5, z. B. Leim, Stärke oder eine pigmenthaltige Streichfarbe gelangt beim Abrakeln oder nur Egalisieren mittels Rakelelement 3 in eine unterhalb sich zwischen Rakelstelle und Auftragsstelle erstreckendes Auffangelement 7. Dieses Auffangelement 7 besteht aus einem Auffangblech 7.1 und einer Rücklaufrinne 7.2. Beide Teile 7.1. und 7.2 können als Einzelbauteile vorhanden sein, oder aber wie gezeichnet in Kombination angeordnet sein.

Das Auftragsaggregat 2 weist eine in Querrichtung Q des Auftragsaggregates verlaufenden durchgehenden Schlitzöffnung 2.1 auf. wenigstens einen Zum Einstellung einer gewünschten Breite der Beschichtung bzw. Zone des Auftrags, dient wenigstens ein Formatbegrenzer 8. In der Regel ist jeweils ein Formatbegrenzer 8 - ein Formstück, welches im Beispiel in die Schlitzöffnung 2.1 eingelassen ist- an beiden Seitenrändern der zu beschichtenden Bahn 6 angeordnet.

Außerdem ist wenigstens ein Abdeckelement 9 vorgesehen, welches in radialer Richtung gesehen zwischen Schlitzöffnung 2.1 des Auftragsaggregates 2 und der zu beschichtenden Bahn 6 angeordnet ist. Außerdem ist wenigstens eine Befeuchtungseinrichtung 10 zur Abgabe eines Befeuchtungsmittels 11, wie Wasser, zur sektionalen Befeuchtung der Gegenfläche 4 vorhanden.

In **Figur 2** ist eine Draufsicht der erfindungsgemäßen Beschichtungsvorrichtung von Figur 1 in einer ersten Variante dargestellt.

Die obere Abbildung zeigt in Querrichtung Q die Gegenfläche, bzw. die Gegenwalze 4 mit ihrer Länge L. Außerdem ist die Länge PB einer breiten Bahn 6, beispielsweise mit 4 m und einer zu beschichtenden, bedeutend schmaleren Bahn PB^{*} von beispielsweise 2 m eingezeichnet. Man erkennt im Beispiel der Figur 2, dass das Rakelelement 3 etwas breiter als die Gegenfläche 4 und damit auch der Bahnbreite PB/PB^{*} ist.

In der unteren Abbildung ist zu erkennen, dass zu beiden Seiten der schmalen Bahn PB^{*} jeweils das Abdeckelement 9 angeordnet ist, welches sich in Querrichtung (Q) gesehen erstreckt und jeweils einen Bereich zwischen Formatbegrenzer 8 (diesen etwas überlappend) und schmaler Bahn PB^{*} überdeckt. Die Überdeckung reicht um einen Betrag x, z. B. 10 cm, in die schmale Bahn PB^{*} hinein, um einen strichfreien Rand zu erzeugen. Man erkennt auch, dass die Befeuchtungseinrichtung 10 das Befeuchtungsmittel 11 abgibt, um ein Heißlaufen des Rakelelements 3 zu vermeiden.

Zu erwähnen ist, dass in dieser Variante der nicht benötigte Auftragsmediumsauftrag außerhalb der Bahnbreite BP^{*} abgefangen und über das schon beschriebene Auffangelement 7 dem Arbeitskreislauf zurückgeführt wird.

Zur Vermeidung von Verdünnungseffekten mit dem Befeuchtungsmittel 11 wird hierbei das Auffangelement 7 geteilt ausgeführt. Alternativ bzw. zusätzlich kann auch das Auffangblech 7.1 so konzipiert sein, dass eine Vermischung des Rücklaufs vom Rakelelement (Stellen mit Wasser und Auftragsmedium) weitestgehend vermieden wird.

In **Figur 3** ist eine Draufsicht der erfindungsgemäßen Beschichtungsvorrichtung von Figur 1 in einer zweiten Variante dargestellt.

Die obere Abbildung entspricht jener von Figur 2 und die entsprechende Beschreibung soll daher nicht wiederholt werden.

Man erkannt in der unteren Abbildung, dass die Abdeckelemente 9 nur teilweise den Bereich außerhalb der Bahn PB^{*} überdecken, sektional vorhanden sind. Sie reichen hier nur ein Stück weit über die schmale Bahnbreite PB^{*} einschließlich des Betrages x (siehe Figur 2) in Querrichtung hinaus. Damit ergibt sich insgesamt eine mehrfache Abwechslung von Befeuchtungsmittel 11, das hier sektional abgegeben wird und dem Auftragsmedium 5.

Im nicht benötigten Bereich des Mediumsauftrags wird das Auftragsmedium 5 im Bereich des Bahnrandes abgefangen und über das besagte Auffangelement und Rücklaufrinne 7.1 dem Arbeitskreislauf zurückgeführt.

Je nach Breite des Abdeckelements 9 kann auf eine Trennung des Rücklaufs verzichtet werden oder aber wie bei Figur 2 beschrieben, eine Trennung des Rücklaufs erfolgen.

In **Figur 4** ist eine Draufsicht der erfindungsgemäßen Beschichtungsvorrichtung von Figur 1 in einer dritten Variante dargestellt.

In der unteren Abbildung ist gezeigt, dass ebenfalls wie bei Figur 2 eine volle Abdeckung des nicht benötigten Mediumsauftrages mit den Abdeckelementen 9 vorhanden ist. Eine Wiederholung der Beschreibung soll deshalb nicht erfolgen.

Aber anders als bei den beiden vorherigen Varianten ist in der oberen Abbildung der Figur 4 ein verkürztes Rakelelement 3, d.h. eine verkürzte Rakelklinge 3.1, die auf die schmale Bahnbreite PB^{*} verkürzt ist, dargestellt.

Diese einfacher zu handhabende Klingenausführung ist möglich aufgrund der vollen Abdeckung mit den Abdeckelementen 9.

Das hat den Vorteil, dass auf eine vollflächige Benetzung der gesamten Länge L der Gegenfläche 4, zum Zwecke des Vermeidens von Trockenlauf, verzichtet werden kann.

Eine Trennung des Mediumsrücklaufes ist nicht zwingend notwendig, weil ja weniger Befeuchtungsmittel 11 gegenüber der Variante in Figur 2, vorhanden ist und daher das Beschichtungsmedium 5 auch weniger verdünnt wird.

Um die Gegenfläche aber dennoch nicht zu beschädigen bzw. einem Einlaufen des Walzenbezuges entgegenzuwirken, sind beide Enden der Rakelklinge 3.1 mit einer Abrundung 12 versehen.

### Bezugszeichenliste

- 1: Vorrichtung
- 2: Auftragsaggregat
- 2.1: Schlitzöffnung
- 3: Rakelelement
- 3.1: verkürzte Rakelklinge
- 4: Gegenfläche
- 5: Auftrags-bzw. Beschichtungsmedium
- 6: Bahn
- 7: Auffangelement
- 7.1: Auffangblech
- 7.2: Rücklaufrinne
- 8: Formatbegrenzer
- 9: Abdeckelement
- 10: Befeuchtungseinrichtung
- 11: Befeuchtungsmittel
- 12: Abrundung

- L: Länge der Gegenfläche
- PB: Bahnbreite
- PB^{*}: schmale Bahnbreite
- Q: Querrichtung
- R: Laufrichtung
- x: Betrag für Abdeckung

## Patentansprüche

1. Vorrichtung zur Beschichtung einer laufenden Papier-, Karton- oder anderen Faserstoffbahn (6), aufweisend ein Auftragsaggregat (2) mit einer in Querrichtung (Q) des Auftragsaggregates (2) verlaufenden durchgehenden Schlitzöffnung (2.1), wobei das Auftragsaggregat (2) einer laufenden Gegenfläche (4 zugeordnet ist und aufweisend wenigstens einen Formatbegrenzer (8) zur Einstellung einer gewünschten Breite der Beschichtung bzw. Zone des Auftrags, wobei der wenigstens eine Formatbegrenzer (8) am Auftragsaggregat (2), beispielsweise in der Schlitzöffnung (2.1) angeordnet ist,
**dadurch gekennzeichnet, dass**
wenigstens ein Abdeckelement (9) vorgesehen ist, welches in radialer Richtung gesehen zwischen Schlitzöffnung (2.1) des Auftragsaggregates (2) und der zu beschichtenden Bahn (6) und in Querrichtung (Q) gesehen, einen Bereich zwischen Formatbegrenzer (8) und einer minimalen Bahnbreite (PB^{*}) zumindest teilweise überdeckt und dass außerdem wenigstens eine Befeuchtungseinrichtung (10) zur Abgabe eines Befeuchtungsmittels (11) zur Befeuchtung der Gegenfläche (4) vorhanden ist.

2. Vorrichtung nach Anspruch 1,
**dadurch gekennzeichnet, dass**
dem Auftragsaggregat (2) ein Rakelelement (3, 3.1) nachgeordnet ist.

3. Vorrichtung nach Anspruch 1 und 2,
**dadurch gekennzeichnet, dass** ein Auffangelement (7) zwischen dem Auftragsaggregat (2) und dem Rakelelement (3) vorgesehen ist.

4. Vorrichtung nach Anspruch 3,
**dadurch gekennzeichnet, dass** die Auffangelement (7) ein Auffangblech (7.1) und eine Rücklaufrinne (7.2) aufweist und beide Bauteile (7.1, 7.2) geteilt ausführbar sind.

5. Vorrichtung nach Anspruch 2,
**dadurch gekennzeichnet, dass** das Rakelelement (3) größer als die Breite (PB, PB^{*}) der Bahn (6) und der Gegenfläche (3) ist.

6. Vorrichtung nach Anspruch 2,
**dadurch gekennzeichnet, dass** das Rakelelement (3, 3.1) kleiner als die Breite (L) der Gegenfläche (4) und im Wesentlichen der Breite (PB^{*}) der Bahn (6) ist.

7. Vorrichtung nach Anspruch 6,
**dadurch gekennzeichnet, dass** das Rakelelement (3) als Klinge (3.1) ausgebildet ist und an ihren Enden mit Abrundungen (12) versehen ist.

8. Vorrichtung nach wenigstens einem der vorangehenden Ansprüche,
**dadurch gekennzeichnet, dass** das Auftragsaggregat (2) ein an sich bekanntes Freistrahl- Auftragswerk oder ein an sich bekanntes Vorhang-Auftragswerk ist.
